# EUROPÄISCHE PATENTSCHRIFT

(11) **EP 0 458 824 B1**
(45) Veröffentlichungstag und Bekanntmachung des Hinweises auf die Patenterteilung: **08.09.1993**
(21) Anmeldenummer: 90903020.7
(22) Anmeldetag: 14.02.1990
(51) Int. Cl.: E01F 13/00

(54) **FAHRFLÄCHENSPERRE**
ROAD BARRICADE
BARRIERE POUR ROUTES

(30) Priorität: 16.02.1989 DE 8901828 U
(43) Veröffentlichungstag der Anmeldung: 04.12.1991
(73) Patentinhaber: Manfred Fladung GmbH, 63776 Mömbris (DE)
(72) Erfinder: FLADUNG, Manfred, D-8752 Mömbris (DE)
(74) Vertreter: Stoffregen, Hans-Herbert, Dr. Dipl.-Phys.
(86) Internationale Anmeldenummer: EP9000233
(87) Internationale Veröffentlichungsnummer: WO9009487

(56) Entgegenhaltungen:
- EP-A- 0 092 282
- WO-A-84/03671
- CH-A- 664 587
- DE-A- 2 411 433
- DE-A- 3 712 019
- DE-U- 8 436 303
- DE-U- 8 708 065
- FR-A- 2 487 023
- GB-A- 2 079 356
- US-A- 2 737 740
- US-A- 3 086 430
- US-A- 4 669 912

## Beschreibung

Die Erfindung bezieht sich auf eine Fahrflächensperre, insbesondere Parkflächensperre, die auf der Fahrfläche befestigt ist, mit einem wahlweise parallel zur Fahrfläche oder in einer von dieser abragenden Stellung positionierbaren um eine Achse schwenkbaren Sperrelement, das mittels eines ein Spindelelement umfassenden Antriebes um eine parallel zur Fahrfläche und senkrecht zur Sperrichtung verlaufende Achse hochschwenkbar ist.

Eine entsprechende Sperre von Parkflächen ist aus dem DE-U-8 708065 bekannt. Dabei wird entlang einem fest auf der Fahrfläche angeordneten Spindelelement eine Gewindebuchse bewegt, von der eine mit dem Sperrelement gelenkig verbundene Lasche ausgeht, um durch Bewegung der Hülse das Sperrelement zu verschwenken. Hoch- und Runterschwenken erfolgt stets zwangsangetrieben.

Der GB-A 2 079 356 sind in einer Fahrbahn eingelassene und aus dieser teilweise anhebbare rampenförmige Elemente zu entnehmen, um im Bedarfsfall eine Geschwindigkeitsreduzierung auf einer mit den Elementen versehenen Fahrbahn dann zu bewirken, wenn diese geringfügig angehoben sind.

Der vorliegenden Erfindung liegt das Problem zugrunde, eine Fahrflächensperre der zuvor beschriebenen Art so weiterzubilden, daß mit konstruktiv einfachen Mitteln ein automatisches Sperren bzw. Freigeben der Fahrfläche vorzunehmen ist. Auch soll sichergestellt sein, daß die Gefahr von Verletzungen, insbesondere von Quetschungen beim Verschwenken der Sperre in die nicht sperrende Position ausgeschlossen ist. Ferner soll der Antrieb bzw. das Spindelelement auch dann zugänglich sein, wenn z.B. der Antrieb funktionsuntüchtig ist, um so Wartungs- bzw. Reparaturarbeiten durchführen zu können. Schließlich soll mit geringem Kraftaufwand ein Hochschwenken des Sperrelementes beginnen, um überlastungen des Antriebs zu vermeiden.

Das Problem wird erfindungsgemäß im wesentlichen dadurch gelöst, daß das Sperrelement zumindest eine der Fahrfläche zugewandte Ablauflinie oder -kurve aufweist, entlang der zum Hochschwenken des Sperrelementes ein mittels des Antriebes verschiebbares Gleitelement in Richtung der Achse bewegbar ist, wobei der Abstand der Ablauflinie bzw. -kurve zu der Fahrfläche von der Achse des Sperrelementes aus betrachtet zu dessen freien Ende hin zunimmt.

Der zuletzt beschriebene Kurvenverlauf der Ablauflinie folgt einer Geometrie, die einer Kurve mit einem Minimum im Bereich der Fahrfläche gleicht. Hierdurch ist ein gleichmäßiges Hochschwenken bzw. Absenken des Sperrelementes sichergestellt. In gleichen Zeiteinheiten können gleiche Schwenkwinkel überstrichen werden.

Folglich ist mit konstruktiv einfachen Mitteln die Möglichkeit gegeben, das Sperrelement hochzuschwenken, wobei schwerkraftbedingt ein Zurückschwenken möglich ist. Dies Zurückschwenken erfolgt jedoch nicht abrupt. Vielmehr ist eine Hemmung durch Wechselwirken der Ablauflinie bzw. -kurve und des zurückfahrenden Gleitelementes gegeben. Hierdurch bedingt ist die Gefahr einer Quetschung beim Herunterschwenken des Sperrelementes ausgeschlossen.

Vorzugsweise betätigt der Antrieb das parallel zur Fahrfläche und bei parallel zu dieser verlaufender Stellung des Sperrelementes von diesem abgedeckte Spindelelement wie Kugelrollenspindel, mittels dessen ein das Gleitelement aufweisender Gleitstein oder Rollwagen verschiebbar ist. Von dem Gleitelement können Ablaufrollen ausgehen, die mit der Ablauflinie bzw. -kurve wechselwirken, um so das Sperrelement zu verschwenken.

Um den Antrieb, der ein z.B. aus Elektrokleingeräten wie Bohrmaschinen bekannter Elektromotor sein kann, zu schützen, kann zwischen dem Spindelelement und dem Antrieb selbst eine Rutschkupplung vorgesehen sein.

Vorzugsweise ist zwischen einem Elektromotor und der Spindel oder einem gleichwirkenden Element ein Getriebe geschaltet, um eine gewünschte Verschwenkgeschindigkeit einstellen zu können. Ferner kann mittels eines Strombegrenzers der Motor ausgeschaltet werden, d.h., wenn der Motor zuviel Strom zieht, wird die Spannungsvesorgung unterbrochen.

Vorzugsweise sind zwei symmetrische zur Längsachse des Spindelelementes verlaufende Ablauflinien bzw. -kurven vorgesehen, die durch Kanten von Schenkeln gebildet sind, die ihrerseits mit einer Verkleidung zur Bildung des Sperrelementes versehen sind. Die Schenkel selbst werden von der Drehachse bzw. -welle durchsetzt, so daß folglich die Verkleidung materialmäßig recht dünn gewählt werden kann. Die Verkleidung kann im Schnitt eine U-Form aufweisen.

Es besteht auch die Möglichkeit, zumindest das freie Ende des Sperrelementes flexibel durch z.B. Rohrfederabschnitte auszubilden.

Der von dem Spindelelement durchsetzte Gleitstein wird geführt von der Bodenplatte aufgenommen. Hierzu können von dem Gleitstein Laufrollen ausgehen, die seitlich entlang oder auf von der Bodenplatte ausgehenden Erhebungen geführt sind.

Um das Spindelelement wie Kugelrollenspindel zum einen zu schützen und zum anderen eine Verletzungsgefahr bei Betätigen der Spindel auszuschließen, ist des weiteren vorgesehen, daß von dem Gleitstein ein Schutzrohr ausgeht, das das freie Ende des Spindelelementes umgibt. Um das Spindelelement zwischen dem Gleitstein und dem Antrieb zu schützen, ist ein Balgenschlauch vorgesehen, der sich zwischen dem Gleitstein und einem Lager erstrekken kann, das die Spindel aufnimmt.

Alternativ kann die Spindel innerhalb eines Rohres verlaufen, das seinerseits starr mit dem Gleitelement bzw. Rollwagen verbunden ist. In diesem Fall erübrigt sich das über den Gleitstein hinausgehende Rohr.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines in der Zeichnung dargestellten Ausführungsbeispiels.

Es zeigen:
- Fig. 1: eine Schnittdarstellung durch eine auf einer Fahrfläche angeordnete Sperre,
- Fig. 2: eine Schnittdarstellung entlang der Linie A-A in Fig. 1,
- Fig. 3: eine Schnittdarstellung entlang der Linie B-B in Fig. 1,
- Fig. 4: einen Ausschnitt einer weiteren Ausführungsform einer Sperre,
- Fig. 5: der Auschnitt nach Fig. 4 in Draufsicht.
- Fig. 6: einen Ausschnitt aus der Verkleidung einer Sperre,
- Fig. 7: eine Seitenansicht einer besonders hervorzuhebenden Ausführungsform einer Sperre, teilweise weggebrochen,
- Fig. 8: eine Draufsicht der Sperre nach Fig. 7, teilweise weggebrochen,
- Fig. 9: eine Schnittdarstellung entlang der Linie A-A in Fig. 7 und
- Fig. 10: eine Schnittdarstellung entlang der Linie B-B in Fig. 7.

In Fig. 1 ist eine erfindungsgemäße Sperre (10) dargestellt, die unmittelbar auf einer Fahrfläche wie Parkfläche (12) befestigt ist, um diese im gewünschten Umfang zu sperren bzw. freizugeben. Die Sperre (10) weist eine Bodenplatte (14) auf, die z.B. über Schrauben mit der Fahrfläche verbunden ist. Von der Bodenplatte (14) gehen Wangen (16) und (18) aus, die von einer Welle (20) durchsetzt sind, um die ein Sperrelement (22) wie Pfosten oder Poller verschwenkbar ist.

Das Sperrelement (22) umfaßt eine im Schnitt vorzugsweise ein U-Form aufweisende, zur Parkfläche (12) hin offene Verkleidung (24). Von der Innenfläche, vorzugsweise von der in Fig. 1 parallel zur Parkfläche (12) verlaufenden Innenfläche gehen senkrecht zur Bodenplatte (14) sich erstreckende Schenkel (26) und (28) aus, die ihrerseits von der Welle (20) durchsetzt und um diese verschwenkbar sind. Die Schenkel (26) und (28) können auch Teil eines zur Bodenplatte (14) hin offenen U-Elementes sein, das von der Verkleidung (24) ausgeht.

Die Schenkel (26) und (28) weisen jeweils eine rampenförmig verlaufende Ablauflinie (27) und (29) auf, über die in nachstehend beschriebener Weise ein Verschwenken des Elementes (22) erfolgt.

Parallel zur Bodenplatte (14) und mittig zwischen den Wangen und Schenkeln (16) und (18) bzw. (26) und (28) verläuft eine Kugelrollenspindel (30), die zum einen von einem Lager (32) gestützt wird und zum anderen einen Gleitstein (34) aufnimmt. Durch Drehung der Spindel (30) wird somit der Gleitstein (34) axial verschoben.

Da von dem Gleitstein (34) Ablaufrollen (36) und (38) ausgehen, die mit den Ablauflinien, die durch die unteren Kanten (40) und (42) der Schenkel (26) und (28) gebildet sind, wechselwirken, kann folglich durch Verschieben des Gleitsteins (34) in Richtung der Welle (20) ein Anheben des Sperrelementes (22) erfolgen. Hierzu ist die Kugelrollenspindel (30) über vorzugsweise eine Rutschkupplung (44) mit einem Elektromotor (46) verbunden, der eine Bauart aufweisen kann, wie er aus Elektrokleinwerkzeugen wie z.B. Bohrmaschinen bekannt ist. Der Antrieb kann ferngesteuert, durch Schalter oder ähnliches aktiviert werden.

Das Sperrelement (22) weist in der abragenden Position vorzugsweise eine leichte Schrägstellung auf, um beim Zurückfahren des Gleitsteins (34) schwerkraftbedingt ein Herabschwenken zu gewährleisten. Dabei ist jedoch sichergestellt, daß ein abruptes Herunterfallen, das die Gefahr von Quetschungen in sich birgt, unterbleibt, da entsprechend der Entfernung des Gleitsteines (34) von der Welle (20) durch Wechselwirken der Ablauflinien (27) und (29) mit den Ablaufrollen (36) und (38) nur ein allmähliches Zurückschwenken möglich ist.

Um den Gleitstein im erforderlichen Umfang zu führen, weist dieser Laufräder (44) und (46) auf, die seitlich von einer von der Bodenplatte (14) ausgehenden Erhebung (48) geführt sind.

Das vordere freie Ende der Spindel (30) ist von einem Schutzrohr (50) umgeben, das von dem Gleitstein (34) ausgeht. Der Bereich zwischen dem Lager (32) und dem Gleitstein (34) kann seinerseits von einem nicht dargestellten Balgenschlauch umgeben sein.

Die Verkleidung (24) ist quaderförmig und zur Bodenplatte (14) hin offen. Im vorderen abgeschrägten Endbereich (52) ist ein Abstützelement (54) vorgesehen, das auf der Bodenplatte (14) aufsetzbar ist.

Es besteht auch die Möglichkeit, zumindest das freie Ende des Sperrelementes (22) flexibel auszubilden, um Beschädigungen an einem Kraftfahrzeug dann zu vermeiden, wenn die Sperre (10) in sperrender Position überfahren werden sollte.

Den Fig. 4 und 5 sind bevorzugte Weiterbildungen einer Sperre zu entnehmen, die vom Prinzip einen Aufbau und eine Funktion aufweist wie die Sperre (10).

Die Ausführungsbeispiele der Fig. 4 und 5 weichen jedoch von denen der Fig. 1 bis 3 u.a. dahingehend ab, als daß das Gleitelement, das auch als Rollwagen (34) zu bezeichnen ist, mit einer Aufnahme wie einem Rohr (56) fest verbunden ist, in der bzw. in dem die nicht dargestellte Kugelrollenspindel drehbar angeordnet ist. Infolgedessen umgibt das Rohr (56) mehr oder weniger die Kugelrollenspindel, je nachdem, ob das Gleitelement (34) sich im Bereich der Schwenkachse (20) , also wenn das Sperrelement angehoben ist, oder in der zurückgefahrenen Stellung befindet, in der das Sperrelement auf der Bodenplatte (14) liegt.

Wie die Figuren 4 und 5 des weiteren verdeutlichen, ist ein Elektromotor (58) über ein Getriebe (60) verschwenkbar an einer Welle (62) befestigt, die ihrerseits von einer Aufnahme (64) ausgeht, die auf der Bodenplatte (14) befestigt ist.

Bei dem Motor (58) kann es sich um einen 24-Volt Motor handeln, der einen Strombegrenzer aufweist. Hierdurch erübrigt sich eine Rutschkupplung. Wirkt nämlich auf das Sperrelement eine unzulässige Kraft ein, so würde der Motor (58) unzulässig viel Strom ziehen. In diesem Fall bewirkt der Strombegrenzer, daß die Versorgungsspannung zu dem Elektromotor (58) unterbrochen wird.

Um die Sperre auch in der kalten Jahreszeit, insbesondere bei Frost betätigen zu können, sind im Bereich des Motors (58) und des Getriebes (60) Heizelemente in Form von Folienheizungen (66), (68) vorgesehen, die über ein Thermostat angesteuert werden können.

Zu dem Gleitstein bzw. Rollwagen (34) ist noch zu bemerken, daß die Laufräder (44) und (46) auf schienenförmigen Erhebungen (96) und (98) geführt aufgenommen sind. Die mit den Ablauflinien (27) und (29) wechselwirkenden Ablaufräder (36) und (38) sind außenseitig angeordnet.

Die die Ablaufrollen (36) und (38) und Laufräder (44) und (46) durchsetzende Welle weist nach außen abragende Wellenstümpfe (70) und (72) auf, die in vorzugsweise in den Seitenwangen (16) und (18) der Verkleidung (24) verlaufende Nutenkurven (74) eingreifen. Dieses Eingreifen der Wellenstümpfe (72) und (70) in die Nutenkurven (74) erfolgt kurz bevor der Sperrpfosten in die vertikale Stellung verschwenkt wird. Beim Zurückfahren des Rollwagens (34) wird folglich der Sperrpfosten mitgezogen, wobei jedoch die Wellenzapfen (70) und (72) in Ausgriff mit den Nutenkurven (74) gelangen, also der Sperrpfosten wieder frei beweglich ist, wenn die auf diesen einwirkende Schwerkraft ausreicht, um ein automatisches Zurückschwenken des Sperrpfosten zu ermöglichen. Durch diese Maßnahmen ist gewährleistet, daß die durch die erfindungsgemäße Sperre ausgeschlossene Quetschgefahr auch dann nicht möglich ist, wenn der Sperrpfosten in eine vertikale Stellung bewegt wird.

Den Fig. 7 bis 10 sind Darstellungen einer besonders hervorzuhebenden Ausführungsform einer Sperre (80) zu entnehmen, wobei für Elemente, die im Zusammenhang mit den Figuren 1 bis 6 beschrieben worden sind, gleiche Bezugszeichen benutzt worden sind. Auch erkennt man aus den Schnittdarstellungen, daß wesentliche Elemente der Ausführungsformen der Fig. 4 bis 6 bei der Sperre (80) realisiert sind.

Hauptunterschied zwischen der Sperre (80) und der Sperre (10) ist die Ausbildung der mit den Ablaufrollen wechselwirkenden Ablaufkurven, die in Fig. 7 teilweise gestrichelt und mit dem Bezugszeichen (82) versehen ist.

Die Ablaufkurve (82) steigt von der Achse (20) aus betrachtet in Richtung der Bodenplatte (14) zunächst kontinuierlich an (Abschnitt 84), um dann abschnittsweise einem Plateau (86) zu folgen, das bei abgesenktem Sperrelement (22) parallel zur Bodenplatte (14) verläuft. Sodann fällt die Ablaufkurve (82) kontinuierlich ab, d.h., der Abstand zu der Bodenplatte (14) nimmt zu. Dies ist durch die teilweise durchgezogene Linie (88) verdeutlicht. Im Endbereich ist ein bei abgesenktem Sperrelement (82) horizontal verlaufender Abschnitt (90) festzustellen, der zu Beginn mit der Ablaufrolle (36) wechselwirkt, wenn also das Sperrelement (22) angehoben werden soll.

Durch diesen Verlauf der Ablaufkurve (82) ist sichergestellt, daß in gleichen Zeiteinheiten gleiche Schwenkwinkel von dem Sperrelement (22) überstrichen werden, so daß sich ein gleichmäßiges Anheben bzw. Absenken des Sperrelementes (22) ergibt.

Ferner erkennt man in der Fig. 7, daß die Nutenkurve (74) abschnittsweise in etwa parallel zu dem Kurvenabschnitt (84) der Ablaufkurve (82) verläuft.

Den Schnittdarstellungen der Fig. 9 und 10 ist des weiteren zu entnehmen, daß die Ablauflinien bzw. -kurven (82), (83) Schenkel eines zur Bodenplatte (14) hin offenen U sind, das an der Innenfläche der Verkleidung (24) befestigt ist.

Wie die Schnittdarstellung der Fig. 10 verdeutlicht, ist in dem Bereich, in dem die Wellenstümpfe (70) und (72) mit den Nutenkurven (74) wechselwirken, die Seitenwandung des Sperrelementes (22) verstärkt.

Die Verkleidung (24) selbst kann gegebenenfalls durch nicht näher bezeichnete Sollbruchstellen weggebrochen werden, ohne daß der mechanische Antrieb selbst beschädigt wird. Eine solche Maßnahme kann erforderlich sein, wenn z.B. das Sperrelement aus irgendeinem Grund nicht zurückgeschwenkt werden kann, die gesperrte Fläche jedoch voll zugänglich sein muß.

Zu der Fig. 7 ist noch zu erwähnen, daß der Bereich des Antriebs mit einem U-förmigen Element (92) abgedeckt wird, das von dem Gleitstein oder Rollwagen (34) ausgeht. Dieses Schutzelement (92) ist seinerseits von einem stationär angeordneten Schutzelement (94) abgedeckt, das von der Halterung für den Antrieb ausgeht. Auch durch diese Maßnahmen ist zusätzlich sichergestellt, daß der Bereich des Antriebs nicht frei zugänglich ist, so daß eine hohe Sicherheit gewährleistet ist.

## Patentansprüche

1. Fahrflächensperre (10), insbesondere Parkflächensperre, die auf der Fahrfläche (12) befestigt ist, mit einem wahlweise parallel zur Fahrfläche oder in einer von dieser abragenden Stellung positionierbaren um eine Achse (20) schwenkbaren Sperrelement (22), das mittels eines ein Spindelelement (30)umfassenden Antriebes (46, 58) um eine parallel zur Fahrfläche und senkrecht zur Sperrichtung verlaufende Achse (20) hochschwenkbar ist,
**dadurch gekennzeichnet**,
daß das Sperrelement (22) zumindest eine der Fahrfläche (12) zugewandte Ablauflinie oder -kurve (27, 29, 82, 83) aufweist, entlang der zum Hochschwenken des Sperrelementes ein mittels des Antriebes (46, 58) verschiebbares Gleitelement (36, 38) in Richtung der Achse (20) bewegbar ist, wobei der Abstand der Ablauflinie bzw. -kurve (27, 29, 82, 83) zu der Fahrfläche von der Achse (20) des Sperrelementes aus betrachtet zu dessen freien Ende hin zunimmt.

2. Fahrflächensperre nach Anspruch 1,
**dadurch gekennzeichnet**,
daß die Ablauflinie (27, 29) rampenförmig verläuft.

3. Fahrflächensperre nach Anspruch 1,
**dadurch gekennzeichnet**,
daß die Ablaufkurve (82, 83) von der Drehachse (20) des Sperrelementes (22) ausgehend betrachtet zunächst in Richtung der Fahrfläche (12) ansteigt, ein Plateau (86) durchläuft und sodann von der Fahrfläche weggeführt ist, wobei der Verlauf der Ablaufkurve (82) dergestalt ist, daß in gleichen Zeiteinheiten gleiche Schwenkwinkel von dem Sperrelement überstreichbar sind.

4. Fahrflächensperre nach Anspruch 1,
**dadurch gekennzeichnet**,
daß zwei symmetrisch zur Längsachse des Spindelelementes (30) verlaufende Ablauflinien oder -kurven (27, 29, 82, 83) vorgesehen sind, die durch Kanten (40, 42) von Schenkeln (26, 28) gebildet sind, die ihrerseits vorzugsweise mit einer vorzugsweise U-förmigen Verkleidung (24) als Teil des Sperrelementes (22) versehen sind oder von dieser ausgehen oder das Sperrelement selbst bilden und die verschwenkbar von der Welle (20) ausgehen.

5. Fahrflächensperre nach Anspruch 1,
**dadurch gekennzeichnet**,
daß das mit dem Antrieb (46, 58) auf der Fahrfläche (12) befestigbare Sperrelement (22) im wesentlichen schwerkraftbedingt von der von der Fahrfläche abragenden in die parallel zu der Fahrfläche verlaufende Stellung verschwenkbar ist.

6. Fahrflächensperre nach zumindest einem der vorhergehenden Ansprüche,
**dadurch gekennzeichnet**,
daß der Antrieb (46) das parallel zur Fahrfläche (12) und bei parallel zu dieser verlaufender Stellung des Sperrelementes (22) von diesem abgedeckte Spindelelement wie Kugelrollenspindel (30) betätigt, mittels dessen ein das Gleitelement (36, 38) aufweisender Gleitstein (34) verschiebbar ist.

7. Fahrflächensperre nach zumindest einem der vorhergehenden Ansprüche,
**dadurch gekennzeichnet**,
daß zwischen dem Antrieb (46) und dem Spindelelement (30) eine Rutschkupplung (44) angeordnet ist.

8. Fahrflächensperre nach zumindest einem der vorhergehenden Ansprüche,
**dadurch gekennzeichnet**,
daß zumindest der freie Endbereich des Sperrelementes flexibel ausgebildet ist.

9. Fahrflächensperre nach zumindest Anspruch 5,
**dadurch gekennzeichnet**,
daß der Gleitstein (34) geführt von einer die Basis der Fahrflächensperre bildenden, auf der Fahrfläche (2) befestigbaren Bodenplatte (14) aufgenommen ist.

10. Fahrflächensperre nach zumindest Anspruch 9,
**dadurch gekennzeichnet**,
daß das Gleitelement (34) Laufräder (44, 46) aufweist, die entlang einer von der Bodenplatte (14) ausgehenden Erhebung (48) geführt sind.

11. Fahrflächensperre nach zumindest einem der vorhergehenden Ansprüche,
**dadurch gekennzeichnet**,
daß das freie Ende des Spindelelementes (30) von einem von dem Gleitstein (34) ausgehenden Schutzrohr (50) umgeben ist.

12. Fahrflächensperre nach zumindest einem der vorhergehenden Ansprüche,
**dadurch gekennzeichnet**,
daß die Laufräder (44, 46) und mit den Ablauflinien oder -kurven (27, 29) wechselwirkende Ablaufrollen (36, 38) des Gleitelementes (34) von einer gemeinsamen Welle ausgehen, die außenseitige Wellenstümpfe (70, 72) aufweist, die bei in etwa vertikaler Stellung des Sperrelements (22) mit in dessen Verkleidung oder Wandungen des Sperrelementes (22) vorhandenen Nutenkurven (74) derart wechselwirken, daß das schwerkraftbedingt absenkbare Sperrelement von einer im wesentlichen senkrechten Stellung beim Zurückfahren des Gleitelementes die Wellenstümpfe das Sperrelement mitziehen.

13. Fahrflächensperre nach zumindest einem der vorhergehenden Ansprüche,
**dadurch gekennzeichnet**,
daß zumindest im Bereich des Antriebs (46, 58) eine Heizung wie auf der Bodenplatte (14) angeordnete Folienheizung (66, 68) vorgesehen ist.

## Claims

1. A road barricade (10), in particular a car park barricade, that is fastened to the road surface (12) and that has a barricade element optionally positionable parallel to said road surface or in a position at an angle thereto, said barricade element (22) being swivellable upwards about an axis (20) parallel to said road surface and vertical to the blocking direction by means of a drive mechanism (46, 58) comprising a spindle element (30),
**wherein**
said barricade element (22) has at least one feed line/curve (27, 29, 82, 83) facing said roadway surface (12) and along which an adjustable sliding element (36, 38) is movable for swivelling said barricade element, the distance between said feed line/curve (27, 29, 82, 83) and said roadway surface (12) increasing towards its free end, seen from the rotary axis (20) of said barricade element (22).

2. A road barricade according to Claim 1,
**wherein**
said feed line (27, 29) is of ramp shape.

3. A road barricade according to Claim 1,
**wherein**
said feed curve (82, 83) initially rises, seen from the rotary axis (20) of said barricade element (22), in the direction of said roadway surface (12), follows a plateau (86), and then moves away from the roadway surface, with the path of said feed curve (82) being such that equal swivel angles can be covered in equal units of time by said barricade element.

4. A road barricade according to Claim 1,
**wherein**
two feed lines/curves (27, 29, 82, 83) symmetrical to the longitudinal axis of said spindle element (30) are provided that are formed by the edges (40, 42) of flanges (26, 28) which in their turn are preferably provided with a preferably U-shaped cladding (24) as part of said barricade element (22) or which extend from said barricade element (22) or which themselves form said barricade element (22) and extend swivellably from said shaft (20).

5. A road barricade according to Claim 1,
**wherein**
said barricade element (22) attachable with said drive mechanism (46, 58) to said roadway surface (12) is swivellable substantially under gravity from the position projecting from said roadway surface to the position parallel to said roadway surface.

6. A road barricade according to at least one of the previous Claims,
**wherein**
said drive mechanism (46) operates the spindle element such as a recirculating ball screw (30) that is parallel to said road surface and covered by said barricade element when the latter is parallel to said road surface, by means of which element a sliding block (34) containing the sliding element (36, 38) is movable.

7. A road barricade according to at least one of the previous Claims,
**wherein**
a slipping clutch (44) is disposed between said drive mechanism (46) and said spindle element (30).

8. A road barricade according to at least one of the previous Claims,
**wherein**
at least the free end of said barricade element is designed flexible.

9. A road barricade according to at least Claim 5,
**wherein**
said sliding block (34) runs in controlled manner in a base plate (14) forming the base of said road barricade and attachable to said roadway surface (12).

10. A road barricade according to at least Claim 9,
**wherein**
said sliding block (34) has running wheels (44, 46) that run laterally along a raised section (48) extending from the base plate (14).

11. A road barricade according to at least one of the previous Claims,
**wherein**
the free end of said spindle element (30) is surrounded by a protective tube (50) extending from said sliding block (34).

12. A road barricade according to at least one of the previous Claims,
**wherein**
said running wheels (44, 46) and feed rollers (36, 38) interacting with said feed lines (27, 29) of said sliding block (34) extend from a common shaft having butt ends (70, 72) on the outside that interact with curved grooves (74) provided in the cladding or walls of said barricade element (22) when the latter is in an approximately vertical position such that said barricade element lowerable under gravity also moves the shaft ends of said barricade element from a substantially vertical position when said sliding element is moved back.

13. A road barricade according to at least one of the previous Claims,
**wherein**
at least in the area of said drive mechanism (46, 58) a heater is provided such as a foil heater (66, 68) disposed on said base plate (14).

## Revendications

1. Barrière pour routes (10) et en particulier barrière pour zones de parcage, qui est fixée à la surface de roulage (12) avec un élément de blocage (22) pouvant être positionné à volonté parallèlement à la surface de roulage dans une position s'écartant de celle-ci et pouvant pivoter autour d'un axe (20), qui peut être relevée au moyen d'une transmission (46, 58) comprenant un élément à broches (30) autour d'un axe (20) disposé parallèlement à la surface de roulage et perpendiculairement à la direction de blocage, caractérisée en ce que l'élément de blocage (22) présente au moins une ligne ou courbe de sortie (27, 29, 82, 83) tournée vers la surface de roulage (12) le long de laquelle peut se déplacer en direction de l'axe (20) pour relever l'élément de blocage, un élément coulissant (36, 38) pouvant être déplacé au moyen de la transmission (46, 58) tandis que la distance de la ligne ou courbe de sortie (27, 29, 82, 83) par rapport à la surface de roulage augmente lorsqu'on la regarde depuis l'axe (20) de l'élément de blocage vers l'extrémité libre de celui-ci.

2. Barrière pour routes selon la revendication 1, caractérisée en ce que la ligne de sortie (27, 29) a la forme d'une rampe.

3. Barrière pour routes selon la revendication 1, caractérisée en ce que la courbe de sortie (82, 83) monte tout d'abord en direction de la surface de roulage (12) lorsqu'on la considère depuis l'axe de rotation (20) de l'élément de blocage (22), parcourt un plateau (86) et est donc écartée de la surface de roulage tandis que l'allure de la courbe de sortie (82) est telle que des angles de pivotement égaux peuvent être parcourus par l'élément de blocage pendant des unités de temps égales.

4. Barrière pour routes selon la revendication 1, caractérisée en ce que deux lignes ou courbes de sortie (27, 29, 82, 83) disposées symétriquement par rapport à l'axe longitudinal de l'élément à broches (30) sont prévues et sont formées par les bords (40, 42) d'ailes (26, 28), qui sont pourvues pour leur part d'un revêtement de préférence en forme de "U" (24) faisant partie de l'élément de blocage (22) ou qui partent de cet élément ou forment elles-mêmes l'élément de blocage et partent de l'arbre (20) en pouvant pivoter.

5. Barrière pour routes selon la revendication 1, caractérisée en ce que l'élément de blocage (22) pouvant être fixé à la surface de roulage (12) avec la transmission (46, 58) peut être mis en rotation essentiellement sous l'effet de la pesanteur depuis la position s'écartant de la surface de roulage jusqu'à la position parallèle à la surface de roulage.

6. Barrière pour routes selon au moins l'une des revendications précédentes, caractérisée en ce que la transmission (46), qui est actionnée parallèlement à la surface de roulage (12) par des éléments à broches tels que broches de roulements à billes (30) recouvertes par l'élément de blocage (22) en cas de disposition parallèle à cet élément de blocage et au moyen desquels un coulisseau (34) présentant un élément coulissant (36, 38) peut être déplacé.

7. Barrière pour routes selon au moins l'une des revendications précédentes, caractérisée en ce qu'un accouplement à friction (44) est disposé entre la transmission (46) et l'élément à broches (30).

8. Barrière pour routes selon au moins l'une des revendications précédentes, caractérisée en ce qu'au moins la zone terminale libre de l'élément de blocage est disposée de manière à être flexible.

9. Barrière pour routes selon au moins la revendication 5, caractérisée en ce que le coulisseau (34) est supporté avec guidage par une plaque de fond (14) formant la base de la barrière pour routes et pouvant être fixée sur la surface de roulage (2).

10. Barrière pour routes selon au moins la revendication 9, caractérisée en ce que l'élément coulissant (34) présente des galets (44, 46) qui sont guidés le long d'une surélévation (48) partant de la plaque de fond (14).

11. Barrière pour routes selon au moins l'une des revendications précédentes, caractérisée en ce que l'extrémité libre de l'élément de broche (30) est entouré par un tube de protection (50) partant du coulisseau (34).

12. Barrière pour routes selon au moins l'une des revendications précédentes, caractérisée en ce que les galets (44, 46) et les rouleaux de dégagement (36, 38) coopérant avec les lignes ou les courbes de dégagement (27, 29) de l'élément coulissant (34) partent d'un arbre commun qui présente des éléments tronconiques extérieurs (70, 72) qui, en position approximativement verticale de l'élément de blocage (22), coopèrent avec des courbes à rainures (74) existant dans le revêtement ou les parois de l'élément de blocage (22) de façon que, l'élément de blocage pouvant être abaissé sous l'effet de la pesanteur depuis une position essentiellement verticale, permet qu'au retour de l'élément coulissant les éléments tronconiques d'arbre entraînent l'élément de blocage avec eux.

13. Barrière pour routes selon au moins l'une des revendications précédentes, caractérisée en ce qu'il est prévu, au moins dans la zone de la transmission (46, 58), un chauffage tel qu'un chauffage par feuilles (66, 68) disposé sur la plaque de fond (14).
